# EUROPÄISCHE PATENTSCHRIFT

(11) **EP 3 380 314 B1**
(45) Veröffentlichungstag und Bekanntmachung des Hinweises auf die Patenterteilung: **24.05.2023**
(21) Anmeldenummer: 16801194.8
(22) Anmeldetag: 24.11.2016
(51) Int. Cl.: B21J 9/20, B30B 1/26, B30B 15/14

(54) **VERFAHREN ZUM BETRIEB EINER PRESSE, INSBESONDERE EINER SCHMIEDEKURBELPRESSE**
METHOD FOR OPERATING A PRESS, IN PARTICULAR A FORGING CRANK PRESS
PROCÉDÉ DE FONCTIONNEMENT D'UNE PRESSE, EN PARTICULIER D'UNE PRESSE D'ESTAMPAGE À VILEBREQUIN

(30) Priorität: 26.11.2015 DE 102015120546
(43) Veröffentlichungstag der Anmeldung: 03.10.2018
(73) Patentinhaber: Schuler Pressen GmbH, 73033 Göppingen (DE)
(72) Erfinder: VOEGEL, Gerhard, 88138 Sigmarszell (DE); BIEG, Markus, 88370 Ebenweiler (DE)
(74) Vertreter: Otten, Roth, Dobler & Partner mbB Patentanwälte
(86) Internationale Anmeldenummer: PCT/EP2016/078613
(87) Internationale Veröffentlichungsnummer: WO 2017/089433

(56) Entgegenhaltungen:
- EP-A1- 2 186 631
- CN-U- 203 267 237
- DE-A1-102013 105 468
- JP-A- 2001 062 591
- US-A1- 2005 189 900
- US-A1- 2011 232 513
- US-A1- 2013 074 710

## Beschreibung

Die Erfindung betrifft ein Verfahren zum Betrieb einer Presse gemäß Anspruch 1 bzw. 2.

Aus der DE 10 2009 049 146 B3 ist eine Servopresse bekannt, bei welcher zur Auswahl oder Bestimmung eines Bewegungsablaufs auf die Stößelkinematik Einfluss genommen wird, wobei z.B. die Abwärtsgeschwindigkeit des Stößels oder die Aufwärtsgeschwindigkeit des Stößels verändert wird, um einen Teiletransport zu erleichtern.

Aus der CN 203 267 237 U ist ein Schwungrad-Energiespeicher für eine Presse bekannt, welcher einfach und kompakt im Aufbau ist, welcher eine hohe Energiespeichereffizienz aufweist, welcher das Schwungrad verwendet, um den im Stand der Technik eingesetzten Hochleistungskondensator für die Energiespeicherung zu ersetzen, und welcher offensichtlich die Produktionskosten senkt.

Aus der US 2005/189900 A1 ist ein Verfahren zum Betrieb einer Kurbelpresse gemäss dem Oberbegriff des Anspruchs 1 mit einem Stößel bekannt, der durch eine Antriebseinrichtung in einer Arbeitsrichtung hin und her bewegbar ist, wobei die Antriebseinrichtung wenigstens einen Servomotor aufweist, der an eine Steuereinrichtung angeschlossen und mit dem Stößel treibend verbunden ist, und mit wenigstens einer drehbar gelagerten Schwungmasse, die mit dem Servomotor verbunden ist, wobei das Schwungmoment der Schwungmasse so gering bemessen ist, dass die Presse mit Reversierung des Servomotors zur Durchführung von Pressenhüben betreibbar ist.

Schließlich ist aus der DE 10 2013 105 468 A1 1 ein Verfahren zur Steuerung einer Presse mit einem elektrischen Antriebsmotor bekannt, der über ein Pressengetriebe mit variabler Getriebeübersetzung mit einem in Hubrichtung zwischen einem oberen Umkehrpunkt und einem unteren Umkehrpunkt bewegbar gelagerten Stößel verbunden ist und mit einer Steuereinrichtung, die den elektrischen Antriebsmotors steuert oder regelt, wobei das Verfahren die folgenden Schritte umfasst: Vorgeben einer maximalen Presskraft für die Presse, weiterhin Bestimmen eines positionsabhängigen Maximaldrehmoments für den elektrischen Antriebsmotor abhängig von der maximalen Presskraft und der Getriebeübersetzung und schließlich Steuern oder Regeln des elektrischen Antriebsmotors, derart dass die vom Stößel ausgeübte Presskraft über die gesamten Hubbewegung kleiner ist als die maximale Presskraft.

Es ist Aufgabe der Erfindung, ein Verfahren zum Betrieb vorzuschlagen, welches ermöglicht, den Servoantrieb und dessen Umrichter trotz vergleichsweise hoher Leistung der Presse klein und damit kostengünstig zu dimensionieren.

Diese Aufgabe wird durch die Merkmale des Anspruchs 1 bzw. 2 gelöst. In den jeweiligen Unteransprüchen sind vorteilhafte und zweckmäßige Weiterbildungen angegeben.

Das erfindungsgemäße Verfahren zum Betrieb einer Kurbelpresse, mit wenigstens 80% ihrer Nennpresskraft zum Umformen, insbesondere zum Schmieden von Werkstücken wie insbesondere einer Schmiedekurbelpresse, sieht vor, die Presse mit einem Servoantrieb und einem zwischen dem Servoantrieb und einem Werkstück angeordnetem, sich im Betrieb der Presse bewegendes Massensystem auszustatten, wobei eine Masse des Massensystems wenigstens durch einen Stößel und wenigstens durch eine Antriebswelle gebildet ist, wobei das Massensystem wenigstens zeitweise von dem Servoantrieb angetrieben wird, wobei von dem Servoantrieb maximal 80% der Nennpresskraft für einen Umformvorgang zur Verfügung gestellt wird und wobei die Masse des Massensystems durch den Servoantrieb vor dem Umformvorgang derart beschleunigt wird, dass beim Umformvorgang mindestens 100% der Nennpresskraft zur Verfügung stehen. Hierdurch ist es möglich, den Servoantrieb in seiner maximalen Leistung im Vergleich zu einer maximalen Nennpresskraft der Presse zu klein zu dimensionieren. Hierdurch werden der Servoantrieb und ein diesem vorgeschalteter elektrischer Umrichter gemessen an der Nennpresskraft der Presse zu kostengünstigen Bauteilen.

Das erfindungsgemäße Verfahren zum Betrieb einer Kurbelpresse zum Umformen, insbesondere zum Schmieden von Werkstücken wie insbesondere einer Schmiedekurbelpresse, siehe vor, die Presse mit einem Servoantrieb und einem zwischen dem Servoantrieb und einem Werkstück angeordnetem, sich im Betrieb der Presse bewegenden Massensystem auszustatten, wobei eine Masse des Massensystems wenigstens durch einen Stößel und wenigstens durch eine Antriebswelle gebildet ist, wobei das Massensystem wenigstens zeitweise von dem Servoantrieb angetrieben wird, wobei die erhöhte Nennpresskraft anteilig von dem Servoantrieb und dem Massensystem bereitgestellt wird und wobei die Differenz zwischen 80% Nennpresskraft und wenigstens 100% Nennpresskraft durch eine Erhöhung der Drehzahl der Masse des Massensystems und/oder durch eine Erhöhung der Masse des Massensystems ausgeglichen wird. Hierdurch ist es möglich, den Servoantrieb in seiner maximalen Leistung im Vergleich zu einer maximalen Nennpresskraft der Presse zu klein zu dimensionieren. Hierdurch werden der Servoantrieb und ein diesem vorgeschalteter elektrischer Umrichter gemessen an der Nennpresskraft der Presse zu kostengünstigen Bauteilen. Weiterhin sieht das Verfahren vor, dem Massensystem seine bei dem Umformvorgang abgegebene Energie bis zu einem nachfolgenden Umformvorgang durch den Servoantrieb wieder zuzuführen. Hierdurch ist ein kontinuierlicher, unterbrechungsfreier Betrieb der Presse möglich.

Weiterhin ist es vorgesehen, die Presse als kontinuierlich umlaufende Presse zu betrieben. Hierdurch kann eine dynamische Energie, welche das Massensystem am Ende eines Zyklus aufweist, in einen nachfolgenden Zyklus übernommen werden.

Es ist auch vorgesehen, dass die Kurbelwelle von dem Servoantrieb angetrieben wird, wobei der Stößel von der Kurbelwelle angetrieben wird und wobei von dem Servoantrieb auf die Kurbelwelle außerhalb und während des Umformvorgangs höchstens ein Drehmoment aufgebracht wird, welches mindestens 20% kleiner als das Drehmoment bei 100% Nennpresskraft ist. Bei Anwendung eines derartigen Verfahrens lassen sich der Servoantrieb und dessen Umrichter signifikant kleiner dimensionieren als Servoantriebe und Umrichter von Pressen mit vergleichbaren Nennpresskräften.

Weiterhin ist es vorgesehen, dass eine Eigenschwungmasse der Presse durch den Stößel und insbesondere durch den Stößel und die Antriebswelle und vorzugsweise auch noch durch eine Zusatzmasse gebildet wird. Hierdurch steht zur Speicherung von Energie eine ausreichende Masse zur Verfügung, welche bei Verwendung einer Zusatzmasse auch an bestehenden Pressen im Wege einer Nachrüstung erhöhbar ist.

Es ist weiterhin vorgesehen, für den Umformvorgang die in dem Massensystems enthaltene Bewegungsenergie zu nutzen und nicht die jeweils erforderliche, volle Umformenergie aus einem elektrischen Netz zu beziehen. Hierdurch kann das Massensystem einen erheblichen Energieanteil zur Verfügung stellen.

Weiterhin ist es vorgesehen, bei einem wenigstens 80% der Nennleistung der Presse erfordernden Umformvorgang das Werkstück anteilig durch eine Antriebsleistung des Servoantriebs und anteilig unter Abgabe kinetischer Energie des Massensystems umzuformen. Hierdurch ist es möglich, den Servoantrieb im Verhältnis zur Nennleistung der Presse klein zu dimensionieren.

Es ist vorgesehen, dass von dem Massensystem bei der Umformung wenigstens kinetische Energie im Umfang von 20% der Nennleistung der Presse abgegeben wird. Hierdurch trägt das Massensystem erheblich zur Umformung bei.

Bei der Presse ist es vorgesehen, dass der Servoantrieb maximal 80% einer Nennpresskraft der Presse für einen Umformvorgang zur Verfügung stellt und dass das Massensystem in Folge einer Beschleunigung durch den Servoantrieb, wenigstens 20% der Nennpresskraft der Presse für den Umformvorgang zur Verfügung stellt. Hierdurch ist es möglich, in Bezug auf eine Nennpresskraft der Presse eine Unterdimensionierung des Servoantriebs bezüglich seiner maximalen Leistung vorzunehmen. Hierdurch werden der Servoantrieb und ein diesem vorgeschalteter elektrischer Umrichter gemessen an der Nennpresskraft der Presse zu kostengünstigen Bauteilen.

Schließlich ist es vorgehsehen den Servoantrieb mit der Antriebwelle zu verbinden. Hierdurch ist dieser direkt an das Massensystem angeschlossen und kann unmittelbar auf diese einwirken.

Weitere Einzelheiten der Erfindung werden in der Zeichnung anhand von schematisch dargestellten Ausführungsbeispielen beschrieben.

### Hierbei zeigt:

- Figur 1:: ein Diagramm, bei welchem für eine Presse eine Drehzahl eines Servoantriebs über einer Stellung eines Stößels abgetragen ist, wobei die Presse aus einer Stellung anläuft, in welcher der Stößel im oberen Totpunkt steht und
- Figur 2:: ein Diagramm, bei welchem für die Presse wieder die Drehzahl des Servoantriebs über der Stellung des Stößels abgetragen ist, wobei die Presse aus einer Stellung weiterläuft, in welcher - in Fortsetzung des im dem ersten Diagramm gezeigten Ablaufs - der Stößel den oberen Totpunkt bei einer Drehzahl von 10 U/min passiert.

In der Figur 1 ist ein Diagramm D1 gezeigt, bei welchem für eine Presse eine in Umdrehungen pro Minute angegebene Drehzahl DZ eines Servoantriebs über einer Stellung ST eines Stößels abgetragen ist, wobei die Presse aus einer Stellung I anläuft, in welcher der Stößel im oberen Totpunkt OT1 steht. Aus dem Stillstand heraus wird die Drehzahl DZ des Servoantriebs kontinuierlich auf 75 U/min erhöht, wobei sich hierbei auch eine in einem dem Servoantrieb nachgelagerten Massensystem enthaltene Bewegungsenergie aufbaut und erhöht. Ab einer Stellung II des Stößels, welche etwa 50 mm vor dessen Umkehrpunkt bzw. unteren Totpunkt UT1 liegt, wird die Drehzahl von 75 U/min beibehalten. Während eines Umformprozesses UFP1, welcher etwa beginnt, wenn der Stößel 1,5 mm vor seinem unteren Totpunkt UT1 steht und welcher etwa endet, wenn der Stößel etwa 2,5 mm bis 4,5 mm hinter seinem unteren Totpunkt UT1 steht, fällt die Drehzahl DZ von 75 U/min auf 60 U/min um 20% ab, da für den Umformprozess neben der von dem Servoantrieb zur Verfügung gestellten Energie auch in dem Massensystem gespeicherte Energie benötigt wird. Anschließend fällt die Drehzahl DZ des Servoantriebs weiter ab, da unter Verwendung des Servoantriebs eine Energierückspeisung erfolgt, um ein ausreichendes Zeitfenster für einen Teiletransport und eine Pfleger des Gesenks sicher zu stellen. Während der Energierückspeisung wird der Servoantrieb als Generator betrieben. Sobald der Teiletransport und die Pflege des Gesenks abgeschlossen sind, wird dem Massensystem ab einer Stellung III des Stößels - noch bevor dieser wieder den oberen Totpunkt OT2 erreicht - durch eine Erhöhung der Drehzahl des Servoantriebs wieder Energie zugeführt.

Entsprechend zeigt ein in der Figur 2 gezeigtes zweites Diagramm D2 wie der Stößel den oberen Totpunkt OT2 zu Beginn eines zweiten Zyklus bei einer Drehzahl des Servoantriebs von 10 U/min und damit bereits energiegeladen passiert. In dem in der Figur 2 gezeigten zweiten Zyklus dreht der Servoantrieb dann wieder auf eine Drehzahl von 75 U/min hoch und erhöht hierbei weiter die Bewegungsenergie des Massensystems. Der nachfolgende, weitere Ablauf gleicht dem zu der Figur 1 beschrieben weiteren Ablauf. Um den unteren Totpunkt UT2 herum erfolgt wieder ein starker Drehzahlabfall, da das Massensystem Energie abgibt. Anschließend sinkt die Drehzahl durch Energierückspeisung ebenfalls wieder weiter ab und wird dann wieder erhöht, damit der Stößel den oberen Totpunkt OT3 bei einer Drehzahl des Servoantriebs von 10 U/min durchläuft.

### Bezugszeichenliste:

- D1: erstes Diagramm
- D2: zweites Diagramm
- DZ: Drehzahl des Servoantriebs
- OT1: oberer Totpunkt im ersten Zyklus
- OT2: oberer Totpunkt im zweiten Zyklus
- ST: Stellung des Stößels
- UFP1: Umformprozess im ersten Zyklus
- UFP2: Umformprozess im zweiten Zyklus
- UT1: unterer Totpunkt im ersten Zyklus
- UT2: unterer Totpunkt im zweiten Zyklus

- I: erste Stellung des Stößels im ersten Zyklus
- II: zweite Stellung des Stößels im ersten Zyklus
- III: dritte Stellung des Stößels im ersten Zyklus

## Patentansprüche

1. Verfahren zum Betrieb einer Kurbelpresse mit wenigstens 80% ihrer Nennpresskraft zum Umformen, insbesondere zum Schmieden von Werkstücken wie insbesondere eine Schmiedekurbelpresse,
- wobei die Presse einen Servoantrieb und ein zwischen dem Servoantrieb und einem Werkstück angeordnetes, sich im Betrieb der Presse bewegendes Massensystem umfasst,
- wobei eine Masse des Massensystems wenigstens durch einen Stößel und wenigstens durch eine Antriebswelle gebildet ist,
- wobei das Massensystem wenigstens zeitweise von dem Servoantrieb angetrieben wird,
- wobei von dem Servoantrieb maximal 80% der Nennpresskraft für einen Umformvorgang zur Verfügung gestellt wird,
**dadurch gekennzeichnet,**
- **dass** die Masse des Massensystems durch den Servoantrieb vor dem Umformvorgang derart beschleunigt wird, dass beim Umformvorgang wenigstens mindestens 100% der Nennpresskraft zur Verfügung stehen.

2. Verfahren zur Erhöhung der Nennpresskraft einer Kurbelpresse zum Umformen, insbesondere zum Schmieden von Werkstücken wie insbesondere eine Schmiedekurbelpresse,
- wobei die Presse einen Servoantrieb und ein zwischen dem Servoantrieb und einem Werkstück angeordnetes, sich im Betrieb der Presse bewegendes Massensystem umfasst,
- wobei eine Masse des Massensystems wenigstens durch einen Stößel und wenigstens durch eine Antriebswelle gebildet ist,
- wobei das Massensystem wenigstens zeitweise von dem Servoantrieb angetrieben wird,
- wobei die erhöhte Nennpresskraft anteilig von dem Servoantrieb und dem Massensystem bereitgestellt wird,
**dadurch gekennzeichnet,**
- **dass** die Differenz zwischen 80% Nennpresskraft und wenigstens 100% Nennpresskraft durch eine Erhöhung der Drehzahl der Masse des Massensystems und/oder durch eine Erhöhung der Masse des Massensystems ausgeglichen wird.

3. Verfahren nach Anspruch 1 oder Anspruch 2, **dadurch gekennzeichnet, dass** dem Massensystem seine bei dem Umformvorgang abgegebene Energie bis zu einem nachfolgenden Umformvorgang durch den Servoantrieb wieder zugeführt wird.

4. Verfahren nach wenigstens einem der vorhergehenden Ansprüche, **dadurch gekennzeichnet,**
- **dass** die Presse als kontinuierlich umlaufende Presse betrieben wird,
- wobei eine Energie, welche in dem Massensystem am Ende eines Zyklus enthalten ist, durch einen kontinuierlichen Lauf der Presse in einen nachfolgenden Zyklus übernommen wird.

5. Verfahren nach Anspruch 1 oder 2, **dadurch gekennzeichnet,**
- **dass** die Kurbelwelle von dem Servoantrieb angetrieben wird,
- **dass** der Stößel von der Kurbelwelle angetrieben wird und
- **dass** von dem Servoantrieb auf die Kurbelwelle außerhalb und während des Umformvorgangs höchstens ein Drehmoment aufgebracht wird, welches bei maximal 80% eines erforderlichen Drehmoments liegt.

6. Verfahren nach wenigstens einem der vorhergehenden Ansprüche, **dadurch gekennzeichnet, dass** eine Eigenschwungmasse der Presse durch den Stößel und insbesondere durch den Stößel und die Antriebswelle und vorzugsweise eine Zusatzmasse gebildet wird.

7. Verfahren nach wenigstens einem der vorhergehenden Ansprüche, **dadurch gekennzeichnet**, die in dem Massensystem enthaltene Bewegungsenergie zu nutzen und nicht die jeweils erforderliche, volle Umformenergie aus einem elektrischen Netz zu beziehen.

8. Verfahren nach Anspruch 1, **dadurch gekennzeichnet, dass** bei einem wenigstens 80% der Nennleistung der Presse erfordernden Umformvorgang das Werkstück anteilig durch eine Antriebsleistung des Servoantriebs und anteilig unter Abgabe kinetischer Energie des Massensystems umgeformt wird.

9. Verfahren nach Anspruch 1 und/oder 2, **dadurch gekennzeichnet** wobei von dem Massensystem bei der Umformung wenigstens im Umfang von 20% der Nennleistung der Presse kinetische Energie abgegeben wird.

## Claims

1. Method for operating a crank press with at least 80% of its nominal pressing force for forming, particular for forging, workpieces, such as in particular a forging crank press,
- wherein the press comprises a servo drive and a mass system, which is arranged between the servo drive and a workpiece and moves during operation of the press,
- wherein a mass of the mass system is formed at least by a ram and at least by a drive shaft,
- wherein the mass system is driven, at least at certain times, by the servo drive,
- wherein the servo drive makes available a maximum of 80% of the nominal pressing force for a forming operation,
**characterized**
- **in that** the mass of the mass system is accelerated by the servo drive prior to the forming operation such that at least not less than 100% of the nominal pressing force is available during the forming operation.

2. Method for increasing the nominal pressing force of a crank press for forming, in particular for forging, workpieces, such as in particular a forging crank press,
- wherein the press comprises a servo drive and a mass system, which is arranged between the servo drive and a workpiece and moves during operation of the press,
- wherein a mass of the mass system is formed at least by a ram and at least by a drive shaft,
- wherein the mass system is driven, at least at certain times, by the servo drive,
- wherein the increased nominal pressing force is provided, in part, by the servo drive and the mass system,
**characterized**
- **in that** the difference between 80% nominal pressing force and at least 100% nominal pressing force is compensated for by an increase in the rotational speed of the mass of the mass system and/or by an increase in the mass of the mass system.

3. Method according to Claim 1 or Claim 2, **characterized in that** the energy which has been given off during the forming operation is supplied again to the mass system by the servo drive until a following forming operation takes place.

4. Method according to at least one of the preceding claims, **characterized**
- **in that** the press is operated as a continuous press,
- wherein energy which is contained in the mass system at the end of one cycle is transferred to a following cycle by continuous operation of the press.

5. Method according to Claim 1 or 2, **characterized**
- **in that** the crank shaft is driven by the servo drive,
- **in that** the ram is driven by the crank shaft, and
- **in that** the servo drive applies to the crank shaft, outside and during the forming operation, at most a torque which is equal to a maximum of 80% of a required torque.

6. Method according to at least one of the preceding claims, **characterized in that** a flywheel mass of the press is formed by the ram and, in particular, by the ram and the drive shaft and preferably an additional mass.

7. Method according to at least one of the preceding claims, **characterized by** using the kinetic energy contained in the mass system, rather than taking the full amount of forming energy which is necessary in each case from a mains power grid.

8. Method according to Claim 1, **characterized in that**, during a forming operation which requires at least 80% of the nominal power of the press, the workpiece is formed, in part, by drive power of the servo drive and, in part, with kinetic energy being given off from the mass system.

9. Method according to Claim 1 and/or 2, **characterized in that**, during the forming operation, the mass system gives off kinetic energy at least in the region of 20% of the nominal power of the press.

## Revendications

1. Procédé d'exploitation d'une presse à manivelle avec au moins 80 % de sa force de compression nominale pour le formage, notamment pour le forgeage de pièces, comme notamment une presse à manivelle de forgeage,
- la presse comprenant un servo-entraînement et un système de masse agencé entre le servo-entraînement et une pièce, se déplaçant lors de l'exploitation de la presse,
- une masse du système de masse étant formée au moins par un coulisseau et au moins par un arbre d'entraînement,
- le système de masse étant entraîné au moins temporairement par le servo-entraînement,
- au maximum 80 % de la force de compression nominale étant fournie par le servo-entraînement pour une opération de formage,
**caractérisé en ce que**
- la masse du système de masse est accélérée par le servo-entraînement avant l'opération de formage de telle sorte que, lors de l'opération de formage, au moins 100 % de la force de compression nominale est fournie.

2. Procédé pour augmenter la force de pression nominale d'une presse à manivelle pour le formage, notamment pour le forgeage de pièces, comme notamment une presse à manivelle de forgeage,
- la presse comprenant un servo-entraînement et un système de masse agencé entre le servo-entraînement et une pièce, se déplaçant lors de l'exploitation de la presse,
- une masse du système de masse étant formée au moins par un coulisseau et au moins par un arbre d'entraînement,
- le système de masse étant entraîné au moins temporairement par le servo-entraînement,
- la force de compression nominale augmentée étant fournie proportionnellement par le servo-entraînement et le système de masse,
**caractérisé en ce que**
- la différence entre 80 % de la force de compression nominale et au moins 100 % de la force de compression nominale est compensée par une augmentation de la vitesse de rotation de la masse du système de masse et/ou par une augmentation de la masse du système de masse.

3. Procédé selon la revendication 1 ou la revendication 2, **caractérisé en ce que** son énergie dégagée lors de l'opération de formage est restituée au système de masse par le servo-entraînement jusqu'à une opération de formage ultérieure.

4. Procédé selon au moins l'une quelconque des revendications précédentes, **caractérisé en ce que**
- la presse est exploitée comme une presse à rotation continue,
- une énergie contenue dans le système de masse à la fin d'un cycle étant transférée dans un cycle suivant par une marche continue de la presse.

5. Procédé selon la revendication 1 ou 2, **caractérisé en ce que**
- le vilebrequin est entraîné par le servo-entraînement,
- le coulisseau est entraîné par le vilebrequin et
- le servo-entraînement applique au vilebrequin, en dehors et pendant l'opération de formage, au plus un couple qui est au maximum de 80 % d'un couple requis.

6. Procédé selon au moins l'une quelconque des revendications précédentes, **caractérisé en ce qu'**une masse d'inertie propre de la presse est formée par le coulisseau, et notamment par le coulisseau et l'arbre d'entraînement, et de préférence par une masse supplémentaire.

7. Procédé selon au moins l'une quelconque des revendications précédentes, **caractérisé en ce que** l'énergie cinétique contenue dans le système de masse est utilisée et l'ensemble de l'énergie de formage respectivement nécessaire n'est pas tirée d'un réseau électrique.

8. Procédé selon la revendication 1, **caractérisé en ce que**, lors d'une opération de formage nécessitant au moins 80 % de la puissance nominale de la presse, la pièce est formée proportionnellement par une puissance d'entraînement du servo-entraînement et proportionnellement en dégageant de l'énergie cinétique du système de masse.

9. Procédé selon la revendication 1 et/ou 2, **caractérisé en ce que** de l'énergie cinétique est dégagée par le système de masse lors du formage, au moins à hauteur de 20 % de la puissance nominale de la presse.
